# EUROPÄISCHE PATENTSCHRIFT

(11) **EP 4 311 944 B1**
(45) Veröffentlichungstag und Bekanntmachung des Hinweises auf die Patenterteilung: **20.08.2025**
(21) Anmeldenummer: 23183852.5
(22) Anmeldetag: 06.07.2023
(51) Int. Cl.: F15B 11/16, A01B 76/00, B62D 49/00

(54) **ANORDNUNG ZUM BETREIBEN EINES HYDRAULISCHEN VERBRAUCHERS**
ARRANGEMENT FOR OPERATING A HYDRAULIC CONSUMER
DISPOSITIF POUR FAIRE FONCTIONNER UN CONSOMMATEUR HYDRAULIQUE

(30) Priorität: 25.07.2022 DE 102022118535
(43) Veröffentlichungstag der Anmeldung: 31.01.2024
(73) Patentinhaber: Deere & Company, Moline, IL 61265 (US)
(72) Erfinder: BILLICH, MANUEL, 68163 Mannheim (DE)
(74) Vertreter: Dehnhardt, Florian Christopher

(56) Entgegenhaltungen:
- WO-A1-92/10684
- DE-A1- 3 644 737

## Beschreibung

Die Erfindung betrifft eine Anordnung zum Betreiben eines hydraulischen Verbrauchers, umfassend ein hydraulisches Steuerventil mit einem Hauptschieberventil, einem Druckkompensationsventil sowie einer Messblende, wobei mittels des Hauptschieberventils ein hydraulischer Volumenstrom in Richtung von zum Betrieb des hydraulischen Verbrauchers vorgesehenen hydraulischen Anschlüssen vorgebbar ist, wobei das Druckkompensationsventil nach Maßgabe einer an der Messblende beim Hindurchtreten des Volumenstroms abfallenden Druckdifferenz derart angesteuert wird, dass dieses eine zumindest teilweise schließende Regelstellung einnimmt, wenn der Hydraulikdruck in Richtung des Volumenstroms vor der Messblende größer ist als derjenige hinter der Messblende einschließlich einer rückstellenden Federkraft eines das Druckkompensationsventil in eine vollständig geöffnete Stellung vorspannenden Federelements.

Typischerweise finden derartige hydraulische Steuerventile in landwirtschaftlichen Traktoren zum Betrieb hydraulischer Verbraucher Verwendung, die von einem an dem landwirtschaftlichen Traktor angebrachten Anbaugerät umfasst sind und dort der Ausführung diverser Arbeitsfunktionen dienen. Bei den hydraulischen Verbrauchern handelt es sich in der Regel um hydraulische Rotationsantriebe und/oder Linearstellgeber.

Meist sind mehrere hydraulische Steuerventile, die in diesem Zusammenhang häufig auch als "Steuergeräte" oder im englischen Sprachgebrauch als "Selective Control Valves - SCVs" bezeichnet werden, zu einem im Heck- oder Frontbereich des landwirtschaftlichen Traktors befindlichen Steuerventilblock zusammengefasst. Jedes der hydraulischen Steuerventile mündet anschlussseitig in ein Hydraulikbuchsenpaar, wobei eine erste Hydraulikbuchse einen Zulauf und eine zweite Hydraulikbuchse einen Rücklauf für Hydraulikflüssigkeit bildet. Die Hydraulikbuchsen dienen der Aufnahme komplementär ausgebildeter Hydraulikkuppler, mittels derer sich eine lösbare Steckverbindung zum Betrieb eines jeweils zugehörigen hydraulischen Verbrauchers herstellen lässt.

Zur Inbetriebnahme des hydraulischen Verbrauchers kann die Ventilstellung des Hauptschieberventils bedienerseitig über ein in dem landwirtschaftlichen Traktor vorgesehenes Bedienterminal wunschgemäß vorgegeben werden. Hierbei stellt das von dem hydraulischen Steuerventil umfasste Druckkompensationsventil sicher, dass sich ein der Ventilstellung des Hauptschieberventils entsprechender, von Versorgungsdruckschwankungen unabhängiger gleichbleibender Volumenstrom einstellt.

Beim Betrieb des hydraulischen Verbrauchers können unerwünschte Zustände auftreten. Hierbei lassen sich zwei unterschiedliche Betriebssituationen A und B voneinander abgrenzen:

### Betriebssituation A

Zunächst besteht die Möglichkeit, dass der aufgrund der jeweiligen Ventilstellung des Hauptschieberventils angeforderte Volumenstrom als Folge eines gleichzeitig bestehenden erhöhten Versorgungsbedarfs weiterer Hydraulikverbraucher, die von derselben Hydraulikquelle mit Hydraulikflüssigkeit versorgt werden, nicht erreichbar ist. Dies führt zu einer Unterversorgung der Hydraulikverbraucher insgesamt und damit gegebenenfalls zu entsprechenden Einschränkungen bei der Ausführung jeweils zugeordneter Betriebs- bzw. Arbeitsfunktionen.

### Betriebssituation B

Daneben gibt es hydraulische Verbraucher, bei denen während des Betriebs prinzipbedingt kein (nennenswerter) Volumenstrom fließt, sodass es letztlich zu einem hydraulischen Rückstau kommt, der dazu führt, dass der von einer zugehörigen Hydraulikquelle aufgebaute Systemdruck einen maximalen Wert annimmt, der im Falle eines in einem landwirtschaftlichen Traktor vorgesehenen Hydrauliksystems typischerweise bis zu 190 bar betragen kann. Dies trifft insbesondere für als hydraulische Linearstellgeber ausgebildete hydraulische Verbraucher zu, bei denen prinzipbedingt ein Volumenstrom lediglich während des Verstellvorgangs bis zum Erreichen eines zugehörigen Endanschlags fließt.

Eine bekannte Anordnung ist aus der WO 92/10684 A1 bekannt.

Angesichts dessen ist es Aufgabe der vorliegenden Erfindung, eine Anordnung der eingangs genannten Art dahingehend weiterzubilden, dass diese eine Erkennung ineffizienter Betriebszustände einer Hydraulikversorgung eines hydraulischen Verbrauchers ermöglicht.

Diese Aufgabe wird durch eine Anordnung zum Betreiben eines hydraulischen Verbrauchers mit den Merkmalen des Patentanspruchs 1 gelöst.

Vorteilhafte Weiterbildungen der erfindungsgemäßen Anordnung gehen aus den Unteransprüchen hervor.

Die Anordnung zum Betreiben eines hydraulischen Verbrauchers umfasst ein hydraulisches Steuerventil mit einem Hauptschieberventil, einem Druckkompensationsventil sowie einer Messblende, wobei mittels des Hauptschieberventils ein hydraulischer Volumenstrom in Richtung von zum Betrieb des hydraulischen Verbrauchers vorgesehenen hydraulischen Anschlüssen vorgebbar ist, wobei das Druckkompensationsventil nach Maßgabe einer an der Messblende beim Hindurchtreten des Volumenstroms abfallenden Druckdifferenz derart angesteuert wird, dass dieses eine zumindest teilweise schließende Regelstellung einnimmt, wenn der Hydraulikdruck in Richtung des Volumenstroms vor der Messblende größer ist als derjenige hinter der Messblende einschließlich einer rückstellenden Federkraft eines das Druckkompensationsventil in eine vollständig geöffnete Stellung vorspannenden Federelements. Hierbei erfasst eine Sensoranordnung die Druckdifferenz und übermittelt eine daraus abgeleitete Druckdifferenzgröße an eine Kontrolleinheit, wobei die Kontrolleinheit durch Auswertung der Druckdifferenzgröße auf eine Fehlanpassung der Hydraulikversorgung seitens des hydraulischen Steuerventils schließt, wenn die Druckdifferenz kleiner ist als ein durch die rückstellende Federkraft gegebener Regelwert.

Eine derartiger Zustand ergibt sich, wenn bei geöffnetem Hauptschieberventil entweder kein (nennenswerter) Volumenstrom durch die Messblende in Richtung des hydraulischen Verbrauchers fließt (Betriebssituation A) oder dieser den aufgrund der jeweiligen Ventilstellung zu erwartenden Volumenstrom nicht erreicht (Betriebssituation B). In beiden Fällen wird der Druckabfall über die Messblende und damit die mittels der Sensoranordnung erfasste Druckdifferenz vernachlässigbar klein, sodass diese einen eindeutigen und leicht auszuwertenden Indikator für das Auftreten ineffizienter Betriebszustände der Hydraulikversorgung des betreffenden hydraulischen Verbrauchers bildet.

Die mittels der Federelements erzeugte rückstellende Federkraft ist derart bemessen, dass das Druckkompensationsventil in drucklosem Zustand verlässlich seine vollständig geöffnete Stellung einnimmt. Der sich insofern ergebende Regelwert für den Differenzdruck, der zum Umschalten des Druckkompensationsventils aus seiner vollständig geöffneten Stellung in seine (zumindest teilweise schließende) Regelstellung erreicht werden muss, liegt hierbei in der Größenordnung von 5 bis 15 bar.

Die erfindungsgemäße Anordnung ist insbesondere Bestandteil eines übergeordneten Hydrauliksystems eines landwirtschaftlichen Traktors und dient dort unter anderem dem Betrieb eines an dem landwirtschaftlichen Traktor anbringbaren Anbaugeräts, genauer gesagt eines von diesem zur Ausführung einer entsprechenden Arbeitsfunktion vorgesehenen hydraulischen Verbrauchers.

Vorzugsweise umfasst die Sensoranordnung einen ersten Drucksensor und einen zweiten Drucksensor, wobei wenigstens einer der beiden Drucksensoren platzsparend in ein gemeinsames Ventilgehäuse des hydraulischen Steuerventils integriert ist. Die von den Drucksensoren erzeugten Sensorsignale können dabei an einem an dem Ventilgehäuse von außen zugänglichen elektrischen Steckverbinder abgegriffen werden.

Grundsätzlich ist es auch vorstellbar, in dem Ventilgehäuse beide Drucksensoren zu integrieren. Für den Fall einer Vielzahl von insbesondere in einem Steuerventilblock zusammengefassten hydraulischen Steuerventilen lässt sich jedoch eine unnötige Redundanz vermeiden, wenn der zur Erfassung des Hydraulikdrucks vor der Messblende vorgesehene Drucksensor einer zur Hydraulikversorgung dienenden gemeinsamen Zuleitung zugeordnet ist.

Die Kenntnis der sich infolge der Betriebssituationen A bzw. B ergebenden Fehlanpassung der Hydraulikversorgung ist erfindungsgemäß dazu genutzt, um geeignete Gegenmaßnahmen zu ergreifen. Hierzu wird das Hauptschieberventil von der Kontrolleinheit durch Ansteuerung einer elektrischen Betätigungseinrichtung ungeachtet einer an dem hydraulischen Steuerventil anliegenden, sich insbesondere aus der Vorgabe am Bedienterminal ergebenden Hydraulikanforderung soweit geschlossen, bis die sensorisch erfasste Druckdifferenz größer dem durch die rückstellende Federkraft gegebenen Regelwert ist oder das Hautschieberventil letztlich eine vollständig schließende Ventilstellung einnimmt.

Andererseits öffnet erfindungsgemäß die Kontrolleinheit das Hauptschieberventil nach Ablauf einer vorgegebenen Wartezeit durch Ansteuerung der elektrischen Betätigungseinrichtung entsprechend einer an dem hydraulischen Steuerventil anliegenden, sich insbesondere aus einer Vorgabe an einem Bedienterminal ergebenden Hydraulikanforderung testweise. Sollte hierbei die Druckdifferenz erneut kleiner sein als der durch die rückstellende Federkraft des Federelements des Druckkompensationsventils gegebene Regelwert, so liegt ein Fortbestehen der bereits erkannten Fehlanpassung der Hydraulikversorgung nahe, und das Hauptschieberventil wird von der Kontrolleinheit erneut durch Ansteuerung der elektrischen Betätigungseinrichtung soweit geschlossen, bis die sensorisch erfasste Druckdifferenz wieder größer dem durch die rückstellende Federkraft gegebenen Regelwert ist oder das Hauptschieberventil letztlich eine vollständig schließende Ventilstellung einnimmt.

Üblicherweise erfolgt die Erzeugung des Volumenstroms mittels einer lastgesteuerten Verstellpumpe, sodass die Möglichkeit besteht, dass die Kontrolleinheit bei sensorischer Erkennung eines auf das Erreichen eines Höchstverdrängungsvolumens und damit einer drohenden Unterversorgung des hydraulischen Verbrauchers hinweisenden Schwenkwinkels der Verstellpumpe eine Erhöhung der Förderleistung durch Eingreifen in einen Pumpenantrieb vornimmt. In einem solchen Fall ist es denkbar, dass die Kontrolleinheit die Förderleistung durch Eingreifen in den Pumpenantrieb soweit erhöht, bis die sensorisch erfasste Druckdifferenz größer ist als der durch die rückstellende Federkraft des Federelements des Druckkompensationsventils gegebene Regelwert.

Umgekehrt kann die Kontrolleinheit die Förderleistung der Verstellpumpe wieder auf einen für einen Normalbetrieb vorgesehenes Niveau verringern, sobald diese sensorisch erkennt, dass eine auf eine Abnahme des Verdrängungsvolumens hinweisende Schwenkwinkeländerung vorliegt. Dies stellt sicher, dass eine zu einem erhöhten Energieverbrauch führende Erhöhung der Förderleistung nur solange erfolgt, wie es tatsächlich erforderlich ist.

Bei dem Pumpenantrieb handelt es sich beispielsweise um einen separaten Motor, der über ein zwischengeschaltetes Getriebe mit der Verstellpumpe antriebsverbunden sein kann, wobei dessen Drehzahl zur Veränderung der Förderleistung mittels eines mit der Kontrolleinheit kommunizierenden Steuergeräts anpassbar ist.

Die erfindungsgemäße Anordnung zum Betreiben eines hydraulischen Verbrauchers für ein an einem landwirtschaftlichen Traktor angebrachtes Anbaugerät wird im Folgenden anhand der Zeichnungen näher beschrieben. Dabei beziehen sich identische Bezugszeichen auf übereinstimmende oder bezüglich ihrer Funktion vergleichbare Komponenten. Es zeigen:
- Fig. 1: ein schematisch dargestelltes Ausführungsbeispiel der erfindungsgemäßen Anordnung zum Betreiben eines hydraulischen Verbrauchers für einen landwirtschaftlichen Traktor,
- Fig. 2: eine erste Ausgestaltung eines von der erfindungsgemäßen Anordnung gemäß Fig. 1 umfassten hydraulischen Steuerventils,
- Fig. 3: eine zweite Ausgestaltung eines von der erfindungsgemäßen Anordnung gemäß Fig. 1 umfassten hydraulischen Steuerventils, und
- Fig. 4: eine Abwandlung der in Fig. 1 wiedergegebenen erfindungsgemäßen Anordnung.

Fig. 1 zeigt ein schematisch dargestelltes Ausführungsbeispiel der erfindungsgemäßen Anordnung 10 zum Betreiben eines an einem landwirtschaftlichen Traktor 12 angebrachten Anbaugeräts 14, genauer gesagt eines von diesem zur Ausführung einer entsprechenden Arbeitsfunktion vorgesehenen hydraulischen Verbrauchers 16.

Genauer gesagt ist die Anordnung 10 Bestandteil eines übergeordneten Hydrauliksystems 18 des landwirtschaftlichen Traktors 12 und umfasst ein in Fig. 2 bzw. Fig. 3 im Detail wiedergegebenes hydraulisches Steuerventil 20, das seinerseits ein Hauptschieberventil 22, ein Druckkompensationsventil 24 sowie eine Messblende 26 aufweist.

Dem üblichen Aufbau entsprechend weist das Hydrauliksystem 18 eine von einer hydraulischen Hochdruckquelle 28 gespeiste Versorgungsleitung 30, eine in ein Hydraulikreservoir 32 mündende Rücklaufleitung 34 sowie eine Lastmeldeleitung 36 auf, wobei die als lastgesteuerte Verstellpumpe 38 ausgebildete hydraulische Hochdruckquelle 28 einen Volumenstrom erzeugt, der sich nach Maßgabe einer an der Lastmeldeleitung 36 anliegenden Druckrückmeldung anpassen lässt.

Beispielsgemäß sind mehrere hydraulische Steuerventile 20 identischer Bauart durch Parallelschaltung zu einem im Heck- oder Frontbereich des landwirtschaftlichen Traktors 12 befindlichen Steuerventilblock 40 zusammengefasst. Jedes der hydraulischen Steuerventile 20 mündet anschlussseitig in ein Hydraulikbuchsenpaar 42, wobei eine erste Hydraulikbuchse 44 einen Zulauf und eine zweite Hydraulikbuchse 46 einen Rücklauf für Hydraulikflüssigkeit bildet. Die Hydraulikbuchsen 44, 46 dienen der Aufnahme komplementär ausgebildeter Hydraulikkuppler 48, 50, mittels derer sich eine lösbare Steckverbindung zum Betrieb des jeweils zugehörigen hydraulischen Verbrauchers 16 herstellen lässt.

Zur Inbetriebnahme des hydraulischen Verbrauchers 16 wird die Ventilstellung des Hauptschieberventils 22 bedienerseitig über ein in dem landwirtschaftlichen Traktor 12 vorgesehenes Bedienterminal 52, das seinerseits mit einer mikroprozessorgesteuerten Kontrolleinheit 54 zur elektrischen Betätigung des Hauptschieberventils 22 kommuniziert, wunschgemäß vorgegeben. Hierbei stellt das von dem hydraulischen Steuerventil 20 umfasste Druckkompensationsventil 24 sicher, dass sich ein der Ventilstellung des Hauptschieberventils 22 entsprechender, von Versorgungsdruckschwankungen unabhängiger gleichbleibender Volumenstrom in Richtung des jeweiligen hydraulischen Verbrauchers 16 einstellt.

Wie in Fig. 2 bzw. Fig. 3 zu erkennen ist, weist das hydraulische Steuerventil 20 vorliegend drei Ventilstellungen auf:
Eine erste und zweite geöffnete Ventilstellung 56, 58 entsprechend den beiden möglichen Flussrichtungen des Volumenstroms, sowie eine geschlossene Ventilstellung 60. Daneben kann eine nicht gezeigte weitere Ventilstellung zur Verwirklichung einer sog. Schwimmstellung vorhanden sein, in der die beiden Hydraulikbuchsen 44, 46 frei miteinander kommunizieren.

Das Druckkompensationsventil 24 wird nach Maßgabe einer an der Messblende 26 beim Hindurchtreten des Volumenstroms abfallenden Druckdifferenz derart angesteuert, dass dieses eine zumindest teilweise schließende Regelstellung einnimmt, wenn der Hydraulikdruck in Richtung des Volumenstroms vor der Messblende 26 größer ist als derjenige hinter der Messblende 26 einschließlich einer rückstellenden Federkraft eines das Druckkompensationsventil 24 in eine vollständig geöffnete Stellung vorspannenden Federelements 62.

In der Regelstellung versucht das Druckkompensationsventil 24 die Druckdifferenz über die Messblende 26 annähernd konstant zu halten, wobei die Druckdifferenz maßgeblich durch die mittels des Federelements 62 aufgebaute Vorspannung bestimmt wird.

Hierbei ist die mittels der Federelements 62 erzeugte rückstellende Federkraft derart bemessen, dass das Druckkompensationsventil 24 in drucklosem Zustand verlässlich seine vollständig geöffnete Stellung einnimmt. Der sich insofern ergebende Regelwert für den Differenzdruck, der zum Umschalten des Druckkompensationsventils 24 aus seiner vollständig geöffneten Stellung in seine (zumindest teilweise schließende) Regelstellung erreicht werden muss, liegt hierbei in der Größenordnung von 5 bis 15 bar.

Beim Betrieb des hydraulischen Verbrauchers 16 können unerwünschte Zustände auftreten. Hierbei lassen sich zwei unterschiedliche Betriebssituationen A und B voneinander abgrenzen:

### Betriebssituation A

Zunächst besteht die Möglichkeit, dass der aufgrund der jeweiligen Ventilstellung des Hauptschieberventils 22 angeforderte Volumenstrom als Folge eines gleichzeitig bestehenden erhöhten Versorgungsbedarfs weiterer Hydraulikverbraucher, die ebenfalls von der lastgesteuerten Verstellpumpe 38 mit Hydraulikflüssigkeit versorgt werden, nicht erreichbar ist. Dies führt zu einer Unterversorgung der Hydraulikverbraucher insgesamt und damit gegebenenfalls zu entsprechenden Einschränkungen bei der Ausführung jeweils zugeordneter Betriebs- bzw. Arbeitsfunktionen.

### Betriebssituation B

Daneben gibt es hydraulische Verbraucher 16, bei denen während des Betriebs prinzipbedingt kein (nennenswerter) Volumenstrom fließt, sodass es letztlich zu einem hydraulischen Rückstau kommt, der dazu führt, dass der von der lastgesteuerten Verstellpumpe 38 aufgebaute Systemdruck einen maximalen Wert annimmt, der vorliegend bis zu 190 bar betragen kann. Dies trifft insbesondere für als hydraulische Linearstellgeber ausgebildete hydraulische Verbraucher 16 zu, bei denen prinzipbedingt ein Volumenstrom lediglich während des Verstellvorgangs bis zum Erreichen eines zugehörigen Endanschlags fließt.

Wie weiterhin in Fig. 1 zu erkennen ist, erfasst eine Sensoranordnung 64 die an der Messblende 26 auftretende Druckdifferenz, um eine daraus abgeleitete Druckdifferenzgröße an die Kontrolleinheit 54 zu übermitteln. Hierbei schließt die Kontrolleinheit 54 durch Auswertung der Druckdifferenzgröße auf eine Fehlanpassung der Hydraulikversorgung seitens des hydraulischen Steuerventils 20, wenn die Druckdifferenz kleiner ist als der durch die rückstellende Federkraft gegebene Regelwert.

Eine derartiger Zustand ergibt sich, wenn bei geöffnetem Hauptschieberventil 22 entweder kein (nennenswerter) Volumenstrom durch die Messblende 26 in Richtung des hydraulischen Verbrauchers 16 fließt (Betriebssituation A) oder dieser den aufgrund der jeweiligen Ventilstellung zu erwartenden Volumenstrom nicht erreicht (Betriebssituation B). In beiden Fällen wird der Druckabfall über die Messblende 26 und damit die mittels der Sensoranordnung 64 erfasste Druckdifferenz vernachlässigbar klein, sodass diese einen eindeutigen und leicht auszuwertenden Indikator für das Auftreten ineffizienter Betriebszustände der Hydraulikversorgung des betreffenden hydraulischen Verbrauchers 16 bildet.

Die Sensoranordnung 64 umfasst einen ersten Drucksensor 66 und einen zweiten Drucksensor 68, wobei der erste Drucksensor 66 zur Erfassung des Hydraulikdrucks vor der Messblende 26 und der zweite Drucksensor 68 zur Erfassung des Hydraulikdrucks hinter der Messblende 26 vorgesehen ist (jeweils bezogen auf die Richtung des Volumenstroms). Die beiden Drucksensoren 66, 68 sind im Falle der in Fig. 2 bzw. Fig. 3 wiedergegebenen Ausgestaltungen des hydraulischen Steuerventils 20 platzsparend in ein gemeinsames Ventilgehäuse 70 integriert. Die von den Drucksensoren 66, 68 erzeugten Sensorsignale werden dabei an einem an dem Ventilgehäuse 70 von außen zugänglichen (nicht gezeigten) elektrischen Steckverbinder abgegriffen und an die Kontrolleinheit 54 übermittelt. Dabei unterscheiden sich die beiden Ausgestaltungen hinsichtlich der Platzierung des zweiten Drucksensors 68. So dient dieser der Erfassung entweder der einlassseitig oder aber der auslassseitig am Druckkompensationsventil 24 anliegenden Druckverhältnisse.

Den beiden vorstehenden Ausgestaltungen folgend, ist jedes der hydraulischen Steuerventile 20 mit einer eigenen Sensoranordnung 64 mit zwei Drucksensoren 66, 68 ausgestattet. Für den Fall einer Vielzahl von in einem Steuerventilblock 40 zusammengefassten hydraulischen Steuerventilen 20 lässt sich jedoch eine unnötige Redundanz vermeiden, wenn der zur Erfassung des Hydraulikdrucks vor der Messblende 26 vorgesehene erste Drucksensor 66 einer zur Hydraulikversorgung dienenden gemeinsamen Zuleitung, hier der Versorgungsleitung 30 zugeordnet ist. Diese Option ist in Fig. 1 strichliniert angedeutet.

Die Kenntnis der sich infolge der Betriebssituationen A bzw. B ergebenden Fehlanpassung der Hydraulikversorgung wird dazu genutzt, um geeignete Gegenmaßnahmen zu ergreifen. Hierzu wird das Hauptschieberventil 22 von der Kontrolleinheit 54 durch Ansteuerung einer elektrischen Betätigungseinrichtung 72 ungeachtet einer an dem hydraulischen Steuerventil 20 anliegenden, sich insbesondere aus der Vorgabe am Bedienterminal 52 ergebenden Hydraulikanforderung soweit geschlossen, bis die sensorisch erfasste Druckdifferenz größer dem durch die rückstellende Federkraft gegebenen Regelwert ist oder das Hauptschieberventil 22 letztlich seine vollständig schließende Ventilstellung 60 einnimmt.

Daneben ist vorgesehen, dass die Kontrolleinheit 54 das Hauptschieberventil 22 nach Ablauf einer vorgegebenen Wartezeit durch Ansteuerung der elektrischen Betätigungseinrichtung 72 entsprechend einer an dem hydraulischen Steuerventil 20 anliegenden Hydraulikanforderung testweise öffnet. Sollte hierbei die Druckdifferenz erneut kleiner sein als der durch die rückstellende Federkraft des Federelements 62 des Drucckompensationsventils 24 gegebene Regelwert, so liegt ein Fortbestehen der bereits erkannten Fehlanpassung der Hydraulikversorgung nahe, und das Hauptschieberventil 22 wird von der Kontrolleinheit 54 erneut durch Ansteuerung einer elektrischen Betätigungseinrichtung 72 soweit geschlossen, bis die sensorisch erfasste Druckdifferenz wieder größer dem durch die rückstellende Federkraft gegebenen Regelwert ist oder das Hauptschieberventil 22 letztlich seine vollständig schließende Ventilstellung 60 einnimmt.

Fig. 4 zeigt eine Abwandlung der in Fig. 1 wiedergegebenen Anordnung 10, bei der ein Pumpenantrieb 74 vorgesehen ist, bei dem es sich um einen über ein zwischengeschaltetes Getriebe 76 mit der Verstellpumpe 38 antriebsverbundenen separaten Motor 78 handelt, dessen Drehzahl zur Veränderung der Förderleistung mittels eines mit der Kontrolleinheit 54 kommunizierenden Steuergeräts 80 anpassbar ist.

Hierbei nimmt die Kontrolleinheit 54 bei sensorischer Erkennung eines auf das Erreichen eines Höchstverdrängungsvolumens und damit einer drohenden Unterversorgung des hydraulischen Verbrauchers 16 hinweisenden Schwenkwinkels α der Verstellpumpe 38 eine Erhöhung der Förderleistung durch Eingreifen in den Pumpenantrieb 74 vor. Zu diesem Zweck erhöht die Kontrolleinheit 54 die Förderleistung soweit, bis die mittels der beiden Drucksensoren 66, 68 erfasste Druckdifferenz größer ist als der durch die rückstellende Federkraft des Federelements 62 des Druckkompensationsventils 24 gegebene Regelwert.

Umgekehrt verringert die Kontrolleinheit 54 die Förderleistung der Verstellpumpe 38 wieder auf einen für einen Normalbetrieb vorgesehenes Niveau, sobald diese sensorisch erkennt, dass eine auf eine Abnahme des Verdrängungsvolumens hinweisende Schwenkwinkeländerung Δα vorliegt.

Die sensorische Erfassung des Schwenkwinkels α bzw. der Schwenkwinkeländerung Δα erfolgt mittels eines der Verstellpumpe 38 zugeordneten Schwenkwinkelsensors 82, dessen Sensorsignale der Kontrolleinheit 54 zur Auswertung zugeführt werden.

## Patentansprüche

1. Anordnung zum Betreiben eines hydraulischen Verbrauchers, umfassend ein hydraulisches Steuerventil (20) mit einem Hauptschieberventil (22), einem Druckkompensationsventil (24) sowie einer Messblende (26), wobei mittels des Hauptschieberventils (22) ein hydraulischer Volumenstrom in Richtung von zum Betrieb des hydraulischen Verbrauchers (16) vorgesehenen hydraulischen Anschlüssen (42) vorgebbar ist, wobei das Druckkompensationsventil (24) nach Maßgabe einer an der Messblende (26) beim Hindurchtreten des Volumenstroms abfallenden Druckdifferenz derart angesteuert wird, dass dieses eine zumindest teilweise schließende Regelstellung einnimmt, wenn der Hydraulikdruck in Richtung des Volumenstroms vor der Messblende (26) größer ist als derjenige hinter der Messblende (26) einschließlich einer rückstellenden Federkraft eines das Druckkompensationsventil (24) in eine vollständig geöffnete Stellung vorspannenden Federelements (62), wobei eine Sensoranordnung (64) die Druckdifferenz erfasst und eine daraus abgeleitete Druckdifferenzgröße an eine Kontrolleinheit (54) übermittelt, **dadurch gekennzeichnet, dass** die Kontrolleinheit (54) durch Auswertung der Druckdifferenzgröße auf eine Fehlanpassung der Hydraulikversorgung seitens des hydraulischen Steuerventils (20) schließt, wenn die Druckdifferenz kleiner ist als ein durch die rückstellende Federkraft gegebener Regelwert, wobei das Hauptschieberventil (22) von der Kontrolleinheit (54) durch Ansteuerung einer elektrischen Betätigungseinrichtung (72) ungeachtet einer an dem hydraulischen Steuerventil (20) anliegenden, sich insbesondere aus einer Vorgabe an einem Bedienterminal (52) ergebenden Hydraulikanforderung soweit geschlossen wird, bis die sensorisch erfasste Druckdifferenz größer dem durch die rückstellende Federkraft gegebenen Regelwert ist oder dieses eine vollständig schließende Ventilstellung (60) einnimmt, wobei die Kontrolleinheit (54) das Hauptschieberventil (22) nach Ablauf einer vorgegebenen Wartezeit durch Ansteuerung der elektrischen Betätigungseinrichtung (72) entsprechend einer an dem hydraulischen Steuerventil (20) anliegenden, sich insbesondere aus einer Vorgabe an einem Bedienterminal (52) ergebenden Hydraulikanforderung testweise öffnet.

2. Anordnung nach Anspruch 1, **dadurch gekennzeichnet, dass** die Sensoranordnung (64) einen ersten Drucksensor (66) und einen zweiten Drucksensor (68) umfasst, wobei wenigstens einer der beiden Drucksensoren (66, 68) in ein gemeinsames Ventilgehäuse (70) des hydraulischen Steuerventils (20) integriert ist.

3. Anordnung nach Anspruch 2, **dadurch gekennzeichnet, dass** der zur Erfassung des Hydraulikdrucks vor der Messblende (26) vorgesehene Drucksensor (66) einer zur Hydraulikversorgung dienenden gemeinsamen Zuleitung (30) einer Vielzahl von hydraulischen Steuerventilen (20) zugeordnet ist.

4. Anordnung nach wenigstens einem der vorhergehenden Ansprüche, **dadurch gekennzeichnet, dass** die Erzeugung des Volumenstroms mittels einer lastgesteuerten Verstellpumpe (38) erfolgt, wobei die Kontrolleinheit (54) bei sensorischer Erkennung eines auf das Erreichen eines Höchstverdrängungsvolumens hinweisenden Schwenkwinkels der Verstellpumpe (38) eine Erhöhung der Förderleistung durch Eingreifen in einen Pumpenantrieb (74) vornimmt.

5. Anordnung nach Anspruch 4, **dadurch gekennzeichnet, dass** die Kontrolleinheit (54) die Förderleistung durch Eingreifen in den Pumpenantrieb (74) soweit erhöht, bis die sensorisch erfasste Druckdifferenz größer ist als der durch die rückstellende Federkraft des Federelements (62) des Druckkompensationsventils (24) gegebene Regelwert.

6. Anordnung nach Anspruch 5, **dadurch gekennzeichnet, dass** die Kontrolleinheit (54) die Förderleistung der Verstellpumpe (38) auf ein für einen Normalbetrieb vorgesehenes Niveau verringert, sobald diese sensorisch erkennt, dass eine auf eine Abnahme des Verdrängungsvolumens hinweisende Schwenkwinkeländerung vorliegt.

7. Hydrauliksystem für einen landwirtschaftlichen Traktor, umfassend eine Anordnung (10) nach wenigstens einem der vorhergehenden Ansprüche.

## Claims

1. Arrangement for operating a hydraulic consumer, comprising a hydraulic control valve (20) having a main slide valve (22), a pressure compensation valve (24) and an orifice plate (26), wherein, by means of the main slide valve (22), a hydraulic volume flow in the direction of hydraulic connections (42) provided for operation of the hydraulic consumer (16) is able to be defined, wherein the pressure compensation valve (24) is controlled on the basis of a pressure difference that drops at the orifice plate (26) when the volume flow passes through, such that said pressure compensation valve (24) adopts an at least partially closing control position when the hydraulic pressure upstream of the orifice plate (26) in the direction of the volume flow is greater than that downstream of the orifice plate (26), including a restoring spring force of a spring element (62) preloading the pressure compensation valve (24) into a fully open position, wherein a sensor arrangement (64) senses the pressure difference and transmits a pressure difference value derived therefrom to a control unit (54), **characterized in that** the control unit (54), by evaluating the pressure difference value, extrapolates a mismatch of the hydraulic supply on the part of the hydraulic control valve (20) when the pressure difference is smaller than a control value given by the restoring spring force, wherein the main slide valve (22) is closed by the control unit (54), through actuation of an electric actuating device (72), irrespective of a hydraulic demand at the hydraulic control valve (20) that results in particular from an input at an operator terminal (52), until the pressure difference sensed by sensor means is greater than the control value given by the restoring spring force or until said main slide valve (22) adopts a fully closing valve position (60), wherein the control unit (54) opens the main slide valve (22) for test purposes following a predefined waiting time by actuating the electric actuating device (72) on the basis of a hydraulic demand at the hydraulic control valve (20) that results in particular from an input at an operator terminal (52).

2. Arrangement according to Claim 1, **characterized in that** the sensor arrangement (64) comprises a first pressure sensor (66) and a second pressure sensor (68), wherein at least one of the two pressure sensors (66, 68) is integrated in a common valve housing (70) of the hydraulic control valve (20).

3. Arrangement according to Claim 2, **characterized in that** the pressure sensor (66) provided to sense the hydraulic pressure upstream of the orifice plate (26) is assigned to a common feed line (30), used for the hydraulic supply, of a multiplicity of hydraulic control valves (20).

4. Arrangement according to at least one of the preceding claims, **characterized in that** the volume flow is generated by means of a load-controlled variable displacement pump (38), wherein, when a pivoting angle of the variable displacement pump (38) that indicates the achievement of a maximum displacement volume is detected by sensor means, the control unit (54) increases the delivery rate by acting in a pump drive (74).

5. Arrangement according to Claim 4, wherein the control unit (54) increases the delivery rate by acting in the pump drive (74) until the pressure difference sensed by sensor means is greater than the control value given by the restoring spring force of the spring element (62) of the pressure compensation valve (24).

6. Arrangement according to Claim 5, **characterized in that** the control unit (54) reduces the delivery rate of the variable displacement pump (38) to a level provided for normal operation as soon it identifies, via sensor means, a change in pivoting angle that indicates a reduction in the displacement volume.

7. Hydraulic system for an agricultural tractor, comprising an arrangement (10) according to at least one of the preceding claims.

## Revendications

1. Ensemble destiné à faire fonctionner un consommateur hydraulique, comprenant une soupape de commande (20) hydraulique avec une soupape de distribution principale (22), une soupape de compensation de pression (24) ainsi qu'un diaphragme de mesure (26), un débit volumique hydraulique en direction de raccords (42) hydrauliques prévus pour faire fonctionner le consommateur (16) hydraulique pouvant être spécifié au moyen de la soupape de distribution principale (22), la soupape de compensation de pression (24) étant pilotée en fonction d'une différence de pression chutant sur le diaphragme de mesure (26) lors du passage du débit volumique de telle manière que celle-ci adopte une position de réglage de fermeture au moins partielle lorsque la pression hydraulique en direction du débit volumique devant le diaphragme de mesure (26) est supérieure à celle derrière le diaphragme de mesure (26) y compris une force élastique de rappel d'un élément de ressort (62) précontraignant la soupape de compensation de pression (24) dans une position totalement ouverte, un ensemble de capteur (64) détectant la différence de pression et transmettant une grandeur de différence de pression déduite sur cette base à une unité de régulation (54), **caractérisé en ce que** l'unité de régulation (54) déduit une erreur d'adaptation de l'alimentation hydraulique du côté de la soupape de commande (20) hydraulique en évaluant la grandeur de différence de pression lorsque la différence de pression est inférieure à une valeur de réglage donnée par la force élastique de rappel, la soupape de distribution principale (22) étant fermée par l'unité de régulation (54) en pilotant un dispositif d'actionnement (72) électrique malgré une demande hydraulique appliquée sur la soupape de commande (20) hydraulique, résultant en particulier d'une spécification à un terminal de commande (52) jusqu'à ce que la différence de pression détectée par un capteur soit supérieure à la valeur de réglage donnée par la force élastique de rappel ou qu'elle prenne une position de soupape (60) de fermeture complète, l'unité de régulation (54) ouvrant aux fins de test la soupape de distribution principale (22) à l'issue d'un temps d'attente spécifié, en pilotant le dispositif d'actionnement (72) électrique conformément à une demande hydraulique appliquée sur la soupape de commande (20) hydraulique, résultant en particulier d'une spécification à un terminal de commande (52).

2. Ensemble selon la revendication 1, **caractérisé en ce que** l'ensemble de capteur (64) comprend un premier capteur de pression (66) et un second capteur de pression (68), au moins un des deux capteurs de pression (66, 68) étant intégré dans un boîtier de soupape (70) commun de la soupape de commande (20) hydraulique.

3. Ensemble selon la revendication 2, **caractérisé en ce que** le capteur de pression (66) prévu pour détecter la pression hydraulique devant le diaphragme de mesure (26) est associé à une conduite d'arrivée (30) commune servant à l'alimentation hydraulique d'une pluralité de soupapes de commande (20) hydrauliques.

4. Ensemble selon au moins l'une des revendications précédentes, **caractérisé en ce que** la production du débit volumique est effectuée au moyen d'une pompe à cylindrée variable (38) sensible à la charge, l'unité de régulation (54) effectuant une augmentation de la puissance de refoulement en intervenant dans un entraînement de pompe (74) lors de la détection par un capteur d'un angle de pivotement, soulignant l'atteinte d'un volume de refoulement maximal, de la pompe à cylindrée variable (38).

5. Ensemble selon la revendication 4, **caractérisé en ce que** l'unité de régulation (54) augmente la puissance de refoulement en intervenant dans l'entraînement de pompe (74) jusqu'à ce que la différence de pression détectée par un capteur soit supérieure à la valeur de réglage donnée par la force élastique de rappel de l'élément de ressort (62) de la soupape de compensation de pression (24).

6. Ensemble selon la revendication 5, **caractérisé en ce que** l'unité de régulation (54) réduit la puissance de refoulement de la pompe à cylindrée variable (38) à un niveau prévu pour un fonctionnement normal dès que celle-ci détecte par un capteur qu'il existe un changement d'angle de pivotement soulignant une baisse du volume de refoulement.

7. Système hydraulique pour un tracteur agricole, comprenant un ensemble (10) selon au moins l'une des revendications précédentes.
